# EUROPÄISCHE PATENTSCHRIFT

(11) **EP 0 236 688 B1**
(45) Veröffentlichungstag und Bekanntmachung des Hinweises auf die Patenterteilung: **07.04.1993**
(21) Anmeldenummer: 87100577.3
(22) Anmeldetag: 17.01.1987
(51) Int. Cl.: H01R 43/052, H01R 43/28

(54) **Verfahren zum Wechseln von elektrischen Leitungen beim Bestücken mit elektrischen Verbindern und Vorrichtung zur Durchführung des Verfahrens**
Process for changing electrical conductors when mounting electrical connectors, and apparatus for carrying out the process
Procédé pour le changement des conducteurs électriques, lors de leur équipement avec des connecteurs électriques, et dispositif pour la mise en oeuvre du procédé

(30) Priorität: 07.02.1986 DE 3603888
(43) Veröffentlichungstag der Anmeldung: 16.09.1987
(73) Patentinhaber: Grote & Hartmann GmbH & Co. KG, D-42369 Wuppertal (DE)
(72) Erfinder: Reinertz, Rudolf, D-5600 Wuppertal 2 (DE)
(74) Vertreter: Patentanwälte Dr. Solf & Zapf

(56) Entgegenhaltungen:
- EP-A- 0 147 081
- CH-A- 508 996
- FR-A- 1 235 650
- US-A- 3 155 136
- US-A- 4 077 118

## Beschreibung

Die Erfindung betrifft ein Verfahren zum wahlweisen Positionieren von elektrischen Leitungen für das Ablängen der Leitungen und Bestücken der Enden mit elektrischen Verbindern. Die Erfindung betrifft zudem eine Vorrichtung zur Durchführung des Verfahrens.

Das Bestücken von elektrischen Leitungsstücken erfolgt in der Regel in Kabelkonfektionierautomaten. Zunächst wird eine elektrische Leitung von einer Kabeltrommel in Längsrichtung abgezogen und abgelängt und das abgelängte Leitungsstück im Kabelkonfektionierautomaten mit Greiferzangen im Quertransport zu verschiedenen oder gleichen Bearbeitungsstationen transportiert, an denen die Enden z. B. abisoliert und gecrimpt werden.

Für das Wechseln von einem Leitungstyp zu einem anderen, z. B. von einer dünneren zu einer dickeren Leitung oder von einer schwarzen zu einer blauen Leitung bzw. zum wahlweisen Positionieren der Leitungen, gibt es Wechselvorrichtungen, in denen das vordere Leitungsende, bevor der Greifer der Ablängvorrichtung greift, zurückgezogen und ein anderes Leitungsende positioniert wird. Derartige Vorrichtungen arbeiten bei Kabelkonfektionierautomaten, die quertransportierende Greifer aufweisen, zufriedenstellend.

Ein Verfahren der im Oberbegriff des Anspruchs 1 angegebenen Art sowie eine Vorrichtung der im Oberbegriff des Anspruchs 8 angegebenen Art sind aus der US-A-3,155,136 bekannt. Demnach ist eine Leitungsspeichervorrichtung vorgesehen, die sich quer zur Transportrichtung einer abzulängenden Leitung in einer gerade verlaufenden Ebene erstreckt, und es ist eine Antriebseinrichtung für die Leitungsspeichervorrichtung vorgesehen, mit welcher diese in der genannten Ebene linear hin und her bewegt wird. Diese Konstruktion erfordert einen relativ großen Raum für die Hin- und Her-Bewegung der Leitungsspeichervorrichtung. Zudem müssen relativ große Massen beschleunigt und verzögert werden, worunter die Schnelligkeit der Leitungsspeichervorrichtung leidet.

Neuerlich sind aber Kabelkonfektionierautomaten entwickelt worden, deren Quertransportvorrichtung sehr viel schneller arbeitet als die mit Greifern bestückten Quertransportvorrichtungen herkömmlicher Konfektionierautomaten. Eine derartige schneller laufende Quertransportvorrichtung wird z. B. in der DE-OS 32 12 542 beschrieben. Diese bekannte Quertransportvorrichtung weist eine erste Fördervorrichtung auf, die die von der Kabeltrommel gewickelte Leitung in Richtung ihrer Längsachse zur Ablängstation transportiert. Sie verfügt zudem über eine sich anschließende zweite Fördervorrichtung, die im wesentlichen von zwei parallel nebeneinander angeordneten Endlosriemen gebildet wird, die die abgelängte Leitung zwischen sich einklemmend senkrecht zur Leitungslängsachse zu den Bearbeitungsstationen weitertransportieren. Für die Übergabe der Leitung aus der ersten Fördervorrichtung an die zweite Fördervorrichtung ist ein Kanal vorgesehen, der sich an die erste Fördervorrichtung anschließt, in den die Leitung in seiner Längsachse gefördert wird und der sich bis zur zweiten Fördervorrichtung erstreckt. Von der der zweiten Fördervorrichtung abgewandten Seite her greift ein Schieber in den Kanal, der die im Kanal befindliche Leitung durch einen gegenüberliegenden, sich beim Vorschub des Schiebers öffnenden Schlitz zwischen die Riemen des zweiten Förderers schiebt und dabei mit einer entsprechenden Trennmesseranordnung ablängt. Um zu verhindern, daß das abgeschnittene, in der Ablängvorrichtung verbleibende vordere Leitungsende des nächsten Leitungsstückes deformiert wird, wird das Leitungsende, das beim Ablängen verschwenkt wird, in einer mitschwenkenden Hülse geführt, die das Leitungsende nach dem Ablängen wieder zurückschwenkt und so positioniert, daß es störungsfrei in den Kanal eingefädelt werden kann.

Für diesen neuen Typ von Kabelkonfektionierautomaten arbeiten die bekannten Leitungswechsler zu langsam. Es ist daher Aufgabe der vorliegenden Erfindung, ein Verfahren und eine Vorrichtung für einen solchen Kabelkonfektionierautomaten zu schaffen, mit denen Leitungen sehr schnell gewechselt bzw. positioniert werden können, wobei die Vorrichtung insbesondere auch eine hohe Speicherkapazität verschiedener Leitungen haben soll.

Diese Aufgabe wird durch die Merkmale des Anspruchs 1 und des Anspruchs 8 gelöst. Vorteilhafte Weiterbildungen der Erfindung werden in den davon abhängigen Unteransprüchen gekennzeichnet. Anhand des in der Zeichnung abgebildeten Beispieles eines Leitungswechslers wird die Erfindung im folgenden näher erläutert. Es zeigen:
- Fig. 1: eine Perspektivansicht eines Leitungswechslers nach der Erfindung und
- Fig. 2: eine Ansicht in Richtung des Pfeils II gemäß Fig. 1.

Der Leitungswechsler weist im wesentlichen eine verschwenkbare Speichervorrichtung 1 und eine Transportvorrichtung 2 sowie eine nachgeordnete Ablängvorrichtung 3 auf.

Die verschwenkbare Speichervorrichtung 1 besteht aus mindestens zwei gleichen, in Transportrichtung 4 der Leitung 5 hintereinander im Abstand einen Zwischenraum 20 bildend angeordneten, konvexbogenförmig nach oben ragenden Balken 6 und 7, in die jeweils eine Lochreihe 8,9 eingebracht ist mit sich in Transportrichtung 4 erstreckenden, jeweils auf einem Kreisbogen auf seitlichem Abstand voneinander angeordneten durchgehenden Löchern 10, wobei die Löcher 10 der Lochreihe 9 mit den Löchern 10 der Lochreihe 8 fluchten und alle Löcher 10 vorzugsweise einen gleichen Durchmesser aufweisen, so daß die Leitungen (5) längs einer geraden Mantellinie einer kreisbogenförmig gekrümmten Fläche gelagert sind. An den freien Enden der Balken 6 und 7 ist jeweils ein Stützarm 11 angeordnet, wobei die Stützarme 11 eines Balkens 6 oder 7 V-förmig nach unten aufeinanderzulaufend ausgerichtet sind und in einen nach unten ragenden Schwenkarm 12 übergehen. Im freien unteren Endbereich stehen die Schwenkarme 12 über eine horizontal angeordnete, in den Endbereichen drehbar gelagerte Schwenkachse 13 miteinander in Verbindung. Im Abstand senkrecht über der Schwenkachse 13 steckt in jedem Schwenkarm 12 eine sich parallel zur Schwenkachse 13 erstreckende kurze Lagerachse 14, die jeweils in ein fest ruhendes Lagerfundament 15 greift und dort drehbar gelagert ist.

Die Schwenkachse 13 durchgreift drehbar einen Block 16, der mit einer Kupplung 17 verbunden ist, an die ein Antriebsmittel (nicht dargestellt) angreift, das eine Bewegung in Doppelpfeilrichtung 18 erzeugt , so daß auf die Speichervorrichtung 1 eine Schwenkbewegung in Doppelpfeilrichtung 19 um die Lagerachsen 14 übertragen wird.

Nach einer besonderen Ausführungsform der Erfindung ist dem Balken 6 mit Abstand einen Zwischenraum bildend ein weiterer gleich gestalteter Balken 21 ebenfalls mit durchgehenden Löchern 10 auf einem Kreisbogen in einer Lochreihe 22 vorgeordnet, indem sich je ein parallel zur Transportrichtung 4 erstreckender Steg 24 an den beiden Stützarmen 11 an jeweils der gleichen Stelle angeordnet ist, von dem am freien Ende ein kurzer Stützarm 25 rechtwinklig nach oben abgeht, der am freien Ende des konvexbogenförmig geformten Balkens 21 sitzt.

Durch die Löcher 10 sind Leitungen verschiedenen Typs gezogen, von denen nur eine Leitung 5 abgebildet ist, die von der nicht dargestellten Ablängeinrichtung eines ebenfalls nicht dargestellten Kabelkonfektionierautomaten gehandhabt wird. Die Leitung 5 überragt den Balken 7 in Transportrichtung 4 nach vorne erheblich. Alle anderen nicht dargestellten Leitungen schließen mit dem jeweiligen Loch 10 des Balkens 7 ab, ragen also nicht heraus.

Die Balken 6 und 7 sind mit Klemmeinrichtungen für jedes Loch 10 ausgerüstet. Eine Klemmeinrichtung kann z. B. einen Bolzen 26 aufweisen, der im Balken 6 oder 7 lagert und von oben oder unten in ein Loch 10 ragt. Mit geeigneten Mitteln wird der Bolzen auf die jeweilige Leitung gedrückt, so daß sie geklemmt wird. Nach Aufhebung der Klemmung kann die Leitung frei durch die Löcher 10 gezogen werden. Die Mittel zur Durchführung und Steuerung der Bewegung der Bolzen 26 sind nicht abgebildet.

Der Balken 21 weist keine Klemmeinrichtung auf. Vielmehr ist im bzw. über dem Zwischenraum 23 im Bereich der Kulmination der Kreisbogen eine Schlaufenbildungseinrichtung 27 angeordnet, die mit nicht gezeigten Antriebsmitteln in Doppelpfeilrichtung 28 auf und nieder gefahren werden kann und beim Niederfahren auf die im Balken 6 geklemmte, unter der Schlaufenbildungseinrichtung 27 befindliche Leitung drückt, sie unter Bildung einer Schlaufe im Zwischenraum 23 durch das Loch 10 des Balkens 21 zieht und dabei von der nicht abgebildeten Kabelrolle abspult. Nach der Bildung einer Schlaufe fährt die Schlaufenbildungseinrichtung 27 wieder nach oben. Die Schlaufenbildungseinrichtung 27 weist im abgebildeten Beispiel ein sich drehendes Rad 28 a auf, dessen Lauffläche 29 gekehlt ist und dessen Achse 30 horizontal und senkrecht zur Transportrichtung 4 der Leitung 5 angeordnet ist, und zwar an einer Tragplatte 31, an der ein Antriebskupplungselement 32 sitzt, das mit einem nicht dargestellten Antriebsmittel in Verbindung steht. Der Zweck der Schlaufenbildung wird weiter unten erläutert.

Die Transportvorrichtung 2 ist im Zwischenraum 20 zwischen den Balken 6 und 7 angeordnet. Sie besteht im wesentlichen aus einem oberen endlosen, über Rollen 33 geführten Transportriemen 34, unter dem ein weiterer endloser, über Rollen 35 geführter Transportriemen 36 positioniert ist. Der untere Trum des Transportriemens 34 bildet mit dem oberen Trum des Transportriemens 36 einen Spalt 37. Die Transportriemen 34 und 36 sind in Transportrichtung 4 ausgerichtet, wobei sich der Spalt 37 in der Ebene der jeweils abzulängenden Leitung 5 befindet. Die Dicke des Spaltes 37 ist variierbar und entspricht während des Transportes einer Leitung 5 der Dicke dieser Leitung.

Nach der Erfindung ist sowohl der obere Transportriemen 34 als auch der untere Transportriemen 36 mit gleicher Geschwindigkeit antreibbar ausgeführt. Zum Beispiel treibt ein Motor 38 über einen Zahnriemen 39 ein auf der Achse 40 einer Rolle 33 sitzendes Zahnrad 41 an, wobei die Achsen 40 der Rollen 33 drehbar in einer senkrecht stehenden, seitlich der Rollen 33 angeordneten Lagerplatte 42 stecken. Die Kombination aus Zahnriementrieb mit Motor und Lagerplatte 42 mit oberer Transportriemenanordnung 33,34 ist um die in einer Fundamentplatte 42 a horizontal gelagerten Achse 38 a pendelnd gelagert, so daß eine gleichmäßige Flächenpressung auf der gesamten Länge der Zahnriemen bewirkt werden kann und Dickenschwankungen der Leitungen ausgeglichen werden können. Mit einem auf einer der Achsen 40 sitzenden weiteren Zahnrad (nicht dargestellt), das in ein nicht dargestelltes, auf einer der Achsen der Rollen 35 sitzendes Zahnrad eingreift, wird in an sich bekannter Weise der Antrieb auf den unteren Transportriemen 37 übertragen.

Nach einem weiteren Merkmal der Erfindung lagern die Rollen 35 des unteren Transportriemens 36 an einer von der Lagerung der Rollen 33 des oberen Transportriemens 34 unabhängigen Lagereinrichtung, die mit einer Hubeinrichtung 43 in Verbindung steht und in Doppelpfeilrichtung 46 auf-und abfahrbar ist. Diese Hubeinrichtung 46 kann aus zwei senkrecht stehenden Säulen 44 bestehen, die im Abstand voneinander und parallel im Abstand vom Transportriemen 36 angeordnet sind und jeweils in einem der Lagerfundamente 15 stecken. Die Säulen 44 durchgreifen jeweils eine Leitführungsbuchse 45, die über eine Verbindungsplatte 47 unter Bildung eines Hubschlittens 51 miteinander in Verbindung stehen. In der Verbindungsplatte 47 ist ein Loch 48 eingebracht, in dem eine um eine horizontale Achse 49 angetriebene Exzenterscheibe 50 sitzt. Der Antrieb ist nicht dargestellt. Das Loch 48 und die Exzenterscheibe 50 sind raumformmäßig so aufeinander abgestimmt, daß eine Drehbewegung der Exzenterscheibe 50 eine Auf- und Abbewegung des Hubschlittens 51 bewirkt. Von jeder Führungsbuchse 45 erstreckt sich oben und unten parallel zueinander verlaufend je ein Lagerarm 52 in Richtung des Transportriemens 36. Im freien Endbereich jedes unteren Lagerarms 52 steckt eine senkrecht stehende Säule 53, über die teleskopartig eine Hülse 54 formschlüssig gestülpt ist, die am unteren Ende einen ringförmigen Kragen 55 aufweist. Zwischen dem Kragen 55 und dem unteren Lagerarm 52 befindet sich auf der Säule 53 eine Spiraldruckfeder 53 a derart, daß die Hülse 54 in Doppelpfeilrichtung 56 bewegt werden kann. Jede Hülse 54 durchgreift formschlüssig frei ein Loch 57 im oberen Lagerarm 52, wobei am oberen freien Ende jeder Hülse die Achse einer Rolle 35 gelagert ist (nicht dargestellt).

Wird der Hubschlitten 51 nach unten gefahren, nimmt er die Hülsen 54 und damit die Rollen 35 bzw. den Riemen 36 mit, und der Spalt 37 zwischen den Riemen 34 und 36 öffnet sich. Wird der Hubschlitten 51 nach oben gefahren, schließt sich der Spalt 37, bis der obere Trum des Transportriemens 36 von unten gegen die zu transportierende Leitung 5 drückt. Die federnde Lagerung der Hülsen 54 sorgt für einen gleichbleibenden Anpreßdruck zwischen den Riemen 34 und 36 gegen die Leitung 5 und einen Dickenausgleich bei unterschiedlich dicken Leitungen und Dickenschwankungen einer Leitung.

Zum Wechseln einer Leitung 5 wird der Riemen 36 von der Hubeinrichtung 43 nach unten gezogen und die vorher zur Ablängung gezogene Leitung mit der Klemmeinrichtung in den Balken 6 und 7 geklemmt. Dann wird die Speichervorrichtung verschwenkt, bis die nächste abzulängende Leitung 5 in den geöffneten Spalt 37 gelangt ist. Dann wird der Spalt 37 wieder geschlossen und die Klemmeinrichtungen für diese Leitung geöffnet. Bei der Schwenkbewegung gewährleisten die gebildeten Schlaufen eine Pufferlänge, die aufgebraucht werden kann, indem die Leitungen aus den Löchern 10 des Balkens 21 entgegen der Transportrichtung 4 zurückgleiten können, wenn eine Zugkraft zwischen der Kabeltrommel und der geklemmten Leitung auftritt.

Der erfindungsgemäße Leitungswechsler arbeitet sehr schnell. Die gespeicherten Leitungen werden parallel zueinander angeordnet und lediglich auf einem Kreisbogen quer zur Transportrichtung 4 verschwenkt. Es ist weder ein Zurückziehen einer Leitung noch eine andere Manipulation erforderlich. Die freien Leitungsenden befinden sich immer in der Position, in der die Leitung nach der Verschwenkung sofort und unmittelbar in den Kanal gefördert werden kann. Der Leitungswechsler ist aus relativ leichten Bauelementen aufgebaut, so daß keine bedeutenden Massen bewegt werden müssen beim Verschwenken des Leitungsspeichers.

Nach der Erfindung ist der senkrechte Abstand zwischen der Achse 13 und jeder Achse 14 geringer als der radiale Abstand jeder Achse 14 zum Kreisbogen der Löcher 10, wobei sich jede Achse 14 im Mittelpunkt des Kreises,von dem der Kreisbogen ein Stück darstellt, befindet. Der Abstand zwischen jeder Achse 14 und dem Kreisbogen liegt vorzugsweise zwischen dem Zweifachen und dem Dreifachen des Abstandes zwischen der Achse 13 und jeder Achse 14. Durch diese Raumform einer Schwingenanordnung, bestehend aus Balken 6, 7, 21, Stützarmen 11 und 12 sowie Achsen 13 und 14, sind nur kurze Wege in Richtung des Doppelpfeiles 18 erforderlich, um relativ große Wege beim Verschwenken der Leitungen im Kreisbogen zu erzeugen. Außerdem sind relativ geringe Massen zu beschleunigen und zu verzögern, und es wird relativ viel Raum eingespart gegenüber z. B. geradlinig die Leitungen verschiebenden Vorrichtungen.

Nach einer besonderen Ausführungsform der Erfindung besteht die dem Leitungswechsler nachgeordnete Ablängvorrichtung 3 aus einer Schneideinrichtung 60 und einer Klemmeinrichtung 61, die derart zusammenwirken, daß das abzulängende Stück der Leitung 5 während des Schneidvorganges klemmend festgehalten wird, bis es von einer nicht dargestellten Transportvorrichtung einem Konfektionierautomaten oder einer anderen Bearbeitungsstation zugeführt wird.

Der Antrieb der Schneideinrichtung 60 erfolgt durch eine ortsfest gelagerte Antriebswelle 62, die in Richtung des Pfeils 63 rotiert und deren Rotationsachse 62 a vorzugsweise parallel zur Längserstreckung der Leitung 5 verläuft. An der Welle 62 ist zur Schaffung eines Kurbeltriebes einendig ein Exzenterzapfen 64 angeordnet, der über einen Gelenkkopf 65 eine Pleuelstange 66 trägt, die wiederum über einen Gelenkkopf 67 mit einem Schwenkarm 68 verbunden ist. Der Schwenkarm 68 ist an einem Ende einer ortsfest gelagerten und parallel zur Antriebswelle 62 angeordneten Schwenkachse 69 in etwa radialer Anordnung befestigt. An ihrem anderen Ende trägt die Schwenkachse 69 einen weiteren Schwenkarm 71 in ebenfalls radialer Ausrichtung, wobei die beiden Schwenkarme 68 und 71 in axialer Richtung der Schwenkachse 69 gesehen etwa V-förmig zueinander angeordnet sind. Der Schwenkarm 71 ist über einen Gelenkkopf 72, eine Pleuelstange 73 und einen weiteren Gelenkkopf 74 mit einem Schieber 75 verbunden, der senkrecht zur Leitung 5 und in Richtung des Doppelpfeils 76 längsverschieblich in einer Führung 77 gelagert ist. Der Schieber 75 ist etwa in der Form eines langgestreckten Quaders ausgebildet, wobei der Gelenkkopf 74 der Pleuelstange 73 in einer an einem Ende des Schiebers 75 ausgebildeten gabelförmigen Aufnahme 78 schwenkbeweglich gelagert ist. Der Schieber 75 trägt an seinem, dem Gelenkkopf 74 gegenüberliegenden Ende ein Schneidmesser 81 mit einer V-förmigen Schneide 82, die mit den nicht dargestellten Gegenschneiden in den Bohrungen 10 des Balkens 7 zum Ablängen der Leitung 5 scherenartig zusammenwirkt.

Der Schwenkarm 68 ist im dargestellten Ausführungsbeispiel länger als der Schwenkarm 71 ausgebildet, so daß die Bewegung der Pleuelstange 66 untersetzt über die Pleuelstange 73 auf den Schieber 75 übertragen wird. Eine Einstellbarkeit der beiden Grenzstellungen der Hin- und Herbewegung des Schiebers 75 und damit der exakten Schnittwirkung ist dadurch gewährleistet, daß die Länge der Pleuelstangen 66 und 73 aufgrund der aufgeschraubten Gelenkköpfe 65, 67 und 72, 74 variabel ist. Dabei ist es zweckmäßig, wenn die Pleuelstangen 66, 73 einendig ein Rechtsgewinde 83 und anderendig ein Linksgewinde 84 sowie für jeden Gelenkkopf 65, 67, 72, 74 eine Kontermutter 85 aufweisen.

Der Antrieb der Klemmeinrichtung 61 erfolgt ebenfalls durch die Antriebswelle 62, die hierzu über einen Zahnriemen 90 mit einer ortsfest gelagerten Welle 91 verbunden ist, die oberhalb der Antriebswelle 62 in zu dieser paralleler Ausrichtung angeordnet ist und somit ebenfalls in Pfeilrichtung 63 rotiert. An ihrem dem Zahnriemen 90 gegenüberliegenden Ende trägt die Welle 91 zwei Kurven- bzw. Nockenscheiben 92,93, auf deren Umfang jeweils ein Schwenkarm 94, 95 tangential aufliegt. Dabei ist es zweckmäßig, wenn die Schwenkarme 94,95 an ihren Enden drehbare Rollen 96, 97 aufweisen, deren Achsen parallel zur Welle 91 verlaufen.

Die Schwenkarme 94, 95 tangieren die Kurvenscheiben 92, 93 auf diametral gegenüberliegenden Seiten. Beide Schwenkarme 94,95 gehen vorzugsweise einstückig in ein und denselben Schwenkkörper 98 über, der mittels einer ortsfesten und zu den Wellen 62 und 91 parallelen Schwenkachse 99 schwenkbar gelagert ist. Auf der den Schwenkarmen 94, 95 gegenüberliegenden Seite weist der etwa quaderförmige Schwenkkörper 98 einen Finger 101 auf, der an seinem Ende einen Zapfen oder vorzugsweise eine Rolle 102 mit zur Welle 91 paralleler Drehachse trägt. Mit dieser Rolle 102 steht der Finger 101 mit einem Klemmschieber 103 in Eingriff, der in einer zur Erstreckung der transportierten Leitung 5 senkrechten Ebene verschiebbar geführt ist. Hierzu sind an zwei gegenüberliegenden senkrechten Seiten des Schiebers 75 der Schneideinrichtung 60 zwei Führungsschienen 104 befestigt, beispielsweise angeschraubt, die sich senkrecht nach oben erstrecken und zwischen sich einen Spalt 105 zur Aufnahme des Klemmschiebers 103 bilden. Zur Aufnahme der Rolle 102 weist der Klemmschieber 103 eine rechteckförmige Ausnehmung 106 auf, die in Richtung des Fingers 101 randoffen ausgebildet ist. Der Klemmschieber 103 besteht aus einem Flachmaterial, dessen Dicke dem Spalt 105 zwischen den Führungsschienen 104 entspricht. Auf seiner der Ausnehmung 106 gegenüberliegenden Seite trägt der Klemmschieber 103 einen Klemmfinger 107, der um eine zur Leitung 5 parallele Achse 108 schwenkbar gelagert ist. Der Klemmfinger 107 ist derart schräg nach unten orientiert, daß sein Ende 109 oberhalb der abzulängenden Leitung 5 angeordnet ist. Dem Ende 109 gegenüberliegend weist der Klemmfinger 107 eine Verlängerung 111 auf. Zwischen dem Klemmschieber 103 und der Verlängerung 111 des Klemmfingers 107 ist eine Spiraldruckfeder 112 angeordnet.

Die Ablängvorrichtung arbeitet in der folgenden Weise. Die abzulängende Leitung 5 wird von der Transportvorrichtung 2 durch ein Loch 10 des Balkens 7 hindurchgeführt und gelangt in den Bereich zwischen dem Schneidmesser 81 und dem nicht dargestellten Gegenmesser. Bevor die Leitung 5 jedoch abgeschnitten wird, wird sie durch den Klemmfinger 107, und zwar zwischen dem Ende 109 des Fingers 107 und dem hinter dem Messer 81 angeordneten Ende des Schiebers 75 klemmend gehalten. Danach erfolgt der Schnitt durch die Verschiebebewegung des Schiebers 75.

Ausgehend von der in der Zeichnung dargestellten Stellung des oberen Totpunktes des Kurbeltriebes 62, 64 rotiert die Welle 62 in Pfeilrichtung 63. Hierdurch wird in den ersten 10 bis 15° der Drehbewegung noch keine nennenswerte Bewegung der Pleuelstange 66 erzeugt, so daß auch der Schieber 75 nur eine geringe Verschiebebewegung ausführt und die Leitung 5 noch nicht abgeschnitten wird. Während dieser ersten 10 bis 15° der Drehbewegung der Antriebswelle 62 werden jedoch die Kurvenscheiben 92,93 ebenfalls um diesen Winkel gedreht. Aufgrund der gewählten Form der Kurvenscheiben 92, 93 mit relativ steil ansteigenden Flanken erfolgt während der ersten 10 bis 15° der Drehung bereits eine Verschwenkung des Schwenkkörpers 98 durch den Schwenkarm 94, wodurch der Finger 101 über die Rolle 102 den Klemmschieber 103 nach unten verschiebt (siehe den Doppelpfeil 113). Hierdurch wird das Ende 109 des Klemmfingers 107 in Richtung des Schiebers 75 bewegt, wodurch die Leitung 5 klemmend gehalten wird. Durch die Schwenkbeweglichkeit des Klemmfingers 107 (siehe den Doppelpfeil 114) und die Anordnung der Spiraldruckfeder 112 erfolgt die klemmende Halterung stets mit einer vorbestimmten Vorspannung, wobei ein Anschlag 115 die Schwenkbewegung des Klemmfingers 107 in der in Fig. 2 dargestellten Ausgangsstellung begrenzt. Erst nachdem die Leitung in der beschriebenen Weise gehalten wird, erfolgt durch weitere Drehung der Antriebswelle 62 über die Pleuelstange 66 eine zunehmende Verschwenkung der Schwenkarme 68 und 71 sowie über die Pleuelstange 73 eine Verschiebung des Schiebers 75 zum Abschneiden der Leitung 5, wobei der Klemmschieber 103 bei der Verschiebebewegung des Schiebers 75 mitgenommen wird, was der Doppelpfeil 116 andeuten soll. Das abgeschnittene Leitungsstück wird so lange gehalten, bis es von einer nicht dargestellten Transporteinrichtung erfaßt und weitertransportiert wird. Dies wird ebenfalls durch die Form der Kurvenscheiben 92, 93 erreicht, wodurch nur in dem jeweils richtigen Moment durch eine Rückverschwenkung des Schwenkkörpers 98 über den Schwenkarm 95 der Klemmschieber 107 nach oben verschoben wird und dieser so die Leitung 5 freigibt.

## Patentansprüche

1. Verfahren zum wahlweisen Positionieren von elektrischen Leitungen, insbesondere für das Ablängen einer Leitung und das Bestücken von abgelängten Leitungsstücken mit elektrischen Verbindern in einem Kabelkonfektionierautomaten, wobei mehrere von je einer Kabeltrommel abgezogene unterschiedliche Leitungen parallel nebeneinander auf Abstand gelagert und zum wahlweisen Positionieren en bloc quer zur Transportrichtung einer abzulängenden Leitung verlagert werden, bis eine vorbestimmte Leitung (5) in einer vorbestimmten Stellung positioniert ist,
dadurch **gekennzeichnet,**
daß die Leitungen längs einer geraden Mantellinie einer kreisbogenförmig gekrümmten gelagert sind und zum wahlweisen Positionieren en bloc in Umfangsrichtung der Kreisbogenebene verschwenkt werden, bis die vorbestimmte Leitung (5) in der Kulminationsmantellinie der kreisbogenförmig gekrümmten Ebene positioniert ist.

2. Verfahren nach Anspruch 1,
dadurch **gekennzeichnet**,
daß die nicht abzulängenden Leitungen geklemmt gelagert werden.

3. Verfahren nach Anspruch 1 und/oder 2,
dadurch **gekennzeichnet**,
daß zwischen der Lagerung der vorbestimmten Leitung (5) und der Kabeltrommel eine Leitungsschlaufe gebildet wird.

4. Verfahren nach einem oder mehreren der Ansprüche 1 bis 3,
dadurch **gekennzeichnet,**
daß jede Leitung in zwei in Leitungstransportrichtung voneinander beabstandeten Stellen gelagert und geklemmt wird und die Leitungsschlaufe für die vorbestimmte Leitung (5) vor der in Leitungstransportrichtung zurückliegenden ersten der beiden Lagerstellen gebildet wird.

5. Verfahren nach Anspruch 3 und/oder 4,
dadurch **gekennzeichnet**,
daß jede Leitung vor der Leitungsschlaufe ungeklemmt gelagert ist.

6. Verfahren nach Anspruch 4 oder 5,
dadurch **gekennzeichnet**,
daß die vorbestimmte, in der Kulminationsmantellinie der kreisbogenförmig gekrümmten Fläche die positionierte ungeklemmte Leitung mit einer Transportvorrichtung (2) zwischen der ersten und zweiten Lagerstelle erfaßt und taktweise in Richtung zu einer Ablängvorrichtung (60) transportiert wird.

7. Verfahren nach einem oder mehreren der Ansprüche 1 bis 6,
dadurch **gekennzeichnet,**
daß das abzulängende Leitungsstück für die Zeitspanne von vor Beginn des Ablängvorgangs bis zum Weitertransport des abgelängten Leitungsstücks geklemmt gehaltert wird.

8. Vorrichtung zum wahlweisen Positionieren von elektrischen Leitungen, insbesondere für das Ablängen einer Leitung und das Bestücken von abgelängten Leitungsstücken mit elektrischen Verbindern in einem Kabelkonfektionierautomat, insbesondere zur Durchführung des Verfahrens nach einem oder mehreren der Ansprüche 1 bis 7, mit einer sich quer zur Transportrichtung einer abzulängenden Leitung erstreckenden Leitungsspeichervorrichtung (1), die im Abstand voneinander angeordnete Lagerstellen für Leitungen aufweist und in ihrer Erstreckungsrichtung hin und her verlagerbar ist,
dadurch **gekennzeichnet,**
daß die Speichervorrichtung (1) entlang eines Kreisbogens angeordnete Lagerstellen für die Leitungen derart umfaßt, daß die Leitungen längs einer geraden Mantellinie einer kreisbogenförmig gekrümmten Fläche zu liegen kommen, und daß die Speichervorrichtung (1) in Umfangsrichtung des Kreisbogens hin und her verschwenkbar gelagert ist.

9. Vorrichtung nach Anspruch 8, **dadurch gekennzeichnet**, daß die Speichervorrichtung (1) aus mindestens zwei gleich langen, in Transportrichtung (4) der Leitung (5) hintereinander mit Abstand einen Zwischenraum (20) bildend angeordneten, konvexbogenförmig gekrümmten Balken (6,7) besteht, in die jeweils eine Lochreihe (8,9) auf einem Kreisbogen angebracht ist mit sich in Transportrichtung (4) erstreckenden, auf seitlichem Abstand voneinander angeordneten durchgehenden Löchern (10), wobei die Löcher (10) der Lochreihe (9) mit den Löchern (10) der Lochreihe (8) fluchten.

10. Vorrichtung nach Anspruch 9, **dadurch gekennzeichnet**, daß alle Löcher (10) einen gleichen Durchmesser aufweisen.

11. Vorrichtung nach Anspruch 9 und/oder 10, **dadurch gekennzeichnet**, daß an den freien Enden der Balken (6,7) jeweils ein Stützarm (11) angeordnet ist, wobei die Stützarme (11) eines Balkens (6) oder (7) V-förmig nach unten aufeinanderzulaufend ausgerichtet sind und in einen nach unten ragenden Schwenkarm (12) übergehen.

12. Vorrichtung nach Anspruch 11, **dadurch gekennzeichnet**, daß im freien unteren Endbereich die Schwenkarme (12) über eine horizontal angeordnete, in den Endbereichen drehbar gelagerte Schwenkachse (13) miteinander in Verbindung stehen, im Abstand senkrecht über der Schwenkachse (13) in jedem Schwenkarm (12) eine sich parallel zur Schwenkachse (13) erstreckende kurze Lagerachse (14) steckt, die jeweils in ein fest ruhendes Lagerfundament (15) greift und dort drehbar gelagert ist.

13. Vorrichtung nach Anspruch 12, **dadurch gekennzeichnet**, daß die Schwenkachse (13) drehbar einen Block (16) durchgreift, der mit einer Kupplung (17) verbunden ist, an die ein Antriebsmittel angreift, das der Speichervorrichtung eine Schwenkbewegung um die Lagerachsen (14) vermittelt.

14. Vorrichtung nach einem oder mehreren der Ansprüche 11 bis 13, **dadurch gekennzeichnet**, daß dem Balken (6) mit Abstand einen Zwischenraum (23) bildend ein weiterer gleichgestalteter Balken (21) ebenfalls mit durchgehenden Löchern (10) in einer Lochreihe (22) vorgeordnet ist.

15. Vorrichtung nach Anspruch 14, **dadurch gekennzeichnet**, daß sich je ein parallel zur Transportrichtung (4) erstreckender Steg (24) an den beiden Stützarmen (11) des Balkens (6) angeordnet ist an jeweils der gleichen Stelle, wobei von jedem Steg (24) am freien Ende ein kurzer Stützarm (25) rechtwinklig nach oben abgeht, der am freien Ende des konvexbogenförmigen Balkens (21) sitzt.

16. Vorrichtung nach einem oder mehreren der Ansprüche 8 bis 15, **dadurch gekennzeichnet**, daß die Balken (6,7) mit Klemmeinrichtungen für jedes Loch (10) ausgerüstet sind.

17. Vorrichtung nach Anspruch 16, **dadurch gekennzeichnet**, daß eine Klemmeinrichtung einen Bolzen (26) aufweist, der im Balken (6) oder (7) lagert und von oben in ein Loch (10) ragt, mit geeigneten Mitteln auf die jeweilige Leitung gedrückt wird, so daß sie geklemmt wird.

18. Vorrichtung nach einem oder mehreren der Ansprüche 14 bis 17 , **dadurch gekennzeichnet**, daß im bzw. über dem Zwischenraum (23) eine Schlaufenbildungseinrichtung (27) angeordnet ist, die mit Antriebsmitteln auf- und abfahrbar in der senkrechten Ebene gelagert ist, in der der Kulminationspunkt der Kreisbögen liegt.

19. Vorrichtung nach Anspruch 18, **dadurch gekennzeichnet**, daß die Schlaufenbildungseinrichtung (27) ein sich drehendes Rad (28 a) aufweist, dessen Lauffläche (29) gekehlt ist und dessen Achse (30) horizontal und senkrecht zur Transportrichtung (4) der Leitung (5) angeordnet ist.

20. Vorrichtung nach einem oder mehreren der Ansprüche 9 bis 19, **dadurch gekennzeichnet**, daß im Zwischenraum (20) zwischen den Balken (6,7) eine Transportvorrichtung (2) für die jeweils abzulängende Leitung angeordnet ist.

21. Vorrichtung nach Anspruch 20, **dadurch gekennzeichnet**, daß die Transportvorrichtung (2) einen oberen endlosen, über Rollen (33) geführten Transportriemen (34) und einen unteren, unter dem Transportriemen (34) angeordneten weiteren endlosen, über Rollen (35) geführten Transportriemen (36) aufweist, wobei der untere Trum des Transportriemens (34) mit dem oberen Trum des Transportriemens (36) einen Spalt (37) bildet, die Transportriemen (34) und (36) in Transportrichtung (4) ausgerichtet sind, wobei sich der Spalt (37) in der Ebene der abzulängenden Leitung (5) und in der Kulmination des Kreisbogens befindet.

22. Vorrichtung nach Anspruch 21, **dadurch gekennzeichnet**, daß der obere Transportriemen (34) und der untere Transportriemen (36) mit gleicher Geschwindigkeit antreibbar ausgebildet sind.

23. Vorrichtung nach Anspruch 22, **dadurch gekennzeichnet**, daß ein Motor (38) über einen Zahnriemen (39) ein auf der Achse (40) einer Rolle (33) sitzendes Zahnrad (41) antreibt, wobei die Achsen (40) der Rollen (33) drehbar gelagert sind.

24. Vorrichtung nach Anspruch 23, **dadurch gekennzeichnet**, daß mit einem auf einer der Achsen (40) sitzenden Zahnrad, das in ein auf einer der Achsen der Rollen (35) sitzendes Zahnrad eingreift, der Antrieb auf den unteren Transportriemen (36) übertragen wird.

25. Vorrichtung nach einem oder mehreren der Ansprüche 21 bis 24, **dadurch gekennzeichnet**, daß die Rollen (35) des unteren Transportriemens (36) an einer von der Lagerung der Rollen (33) des oberen Transportriemens (35) unabhängigen Lagerung angeordnet sind, die mit einer Hubeinrichtung (43) in Verbindung steht und auf- und abfahrbar gelagert ist.

26. Vorrichtung nach Anspruch 25, **dadurch gekennzeichnet**, daß die Hubeinrichtung (43) zwei senkrecht stehende Säulen (44) aufweist, die im Abstand voneinander und parallel im Abstand vom Transportriemen (36) angeordnet sind und jeweils in einem der Lagerfundamente (15) stecken, die Säulen (44) jeweils eine Gleitführungsbuchse (45) durchgreifen, die über eine Verbindungsplatte (47) unter Bildung eines Hubschlittens (51) miteinander in Verbindung stehen.

27. Vorrichtung nach Anspruch 26, **dadurch gekennzeichnet**, daß für den Antrieb des Hubschlittens (51) in der Verbindungsplatte (57) ein Loch (48) eingebracht ist, in dem eine um eine horizontale Achse (49) drehbare angetriebene Exzenterscheibe (50) sitzt.

28. Vorrichtung nach Anspruch 27, **dadurch gekennzeichnet**, daß das Loch (48) und die Exzenterscheibe (50) raumformmäßig so aufeinander abgestimmt sind, daß eine Drehbewegung der Exzenterscheibe (50) eine Auf- und Abbewegung des Hubschlittens (51) bewirkt.

29. Vorrichtung nach einem oder mehreren der Ansprüche 26 bis 28, **dadurch gekennzeichnet**, daß von jeder Führungsbuchse (45) sich oben unten je ein Lagerarm (52) in Richtung des Transportriemens (36) erstreckt, im freien Endbereich jedes unteren Lagerarmes (52) eine senkrecht stehende Säule (53) steckt, über die eine runde Hülse (54) gestülpt ist, die am unteren Ende einen ringförmigen Kragen (55) aufweist, zwischen dem Kragen (55) und dem unteren Lagerarm (52) auf der Säule (53) eine Spiraldruckfeder (53 a) befindet, jede Hülse (54) frei ein Loch (57) im oberen Lagerarm (52) durchgreift, wobei am oberen freien Ende jeder Hülse (54) die Achse einer Rolle (35) lagert.

30. Vorrichtung nach einem oder mehreren der Ansprüche 8 bis 29, **dadurch gekennzeichnet**, daß der Leitungsspeichervorrichtung (1) in Transportrichtung der Leitung (5) gesehen eine Ablängvorrichtung (3) nachgeordnet ist, die aus einer Schneideinrichtung (60) und einer mit der Schneideinrichtung (60) zur Halterung des abzulängenden Stückes der Leitung (5) während des Schneidvorganges und bis zum Weitertransport des abgelängten Leitungsstückes zusammenwirkenden Klemmeinrichtung (61) besteht.

31. Vorrichtung nach Anspruch 30, **dadurch gekennzeichnet**, daß die Schneideinrichtung (60) einen langgestreckten, senkrecht zur Leitung (5) verschiebbar geführten Schieber (75) vorzugsweise mit rechteckigem oder quadratischem Querschnitt aufweist, der an einem Ende ein im Bereich der Leitung (5) angeordnetes Schneidmesser (81) trägt und am anderen Ende über eine Pleuelstange (73) mit einem Kurbeltrieb verbunden ist.

32. Vorrichtung nach Anspruch 31, **dadurch gekennzeichnet**, daß der Kurbeltrieb aus einer vorzugsweise parallel zur Leitung (5) angeordneten Antriebswelle (62) besteht, die einen Exzenterzapfen (64) trägt, an dem eine Pleuelstange (66) angreift, die am anderen Ende mit einem an einer ortsfest gelagerten Schwenkachse (69) befestigten Schwenkarm (68) verbunden ist, wobei die Schwenkachse (69) parallel zur Antriebswelle (62) angeordnet ist und einen zweiten Schwenkarm (71) aufweist, der mit dem dem Schieber (75) gegenüberliegenden Ende der Pleuelstange (73) verbunden ist.

33. Vorrichtung nach Anspruch 32, **dadurch gekennzeichnet**, daß die Antriebswelle (62) über einen Zahnriemen (90) mit einer in zur Antriebswelle (62) paralleler Anordnung ortsfest gelagerten Welle (91) der Klemmeinrichtung (61) verbunden ist, wobei die Welle (91) vorzugsweise zwei koaxial nebeneinander angeordnete Kurvenscheiben (92, 93) trägt, an deren diametral gegenüberliegenden Seiten jeweils ein Schwenkarm (94,95) eines um eine ortsfest gelagerte, zur Welle (91) parallele Schwenkachse (99) schwenkbeweglich gelagerten Schwenkkörpers (98) tangential anliegt, und wobei der Schwenkkörper (98) auf seiner den Schwenkarmen (94,95) gegenüberliegenden Seite einen Finger (101) aufweist, der mit einem in einer zur Erstreckung der Leitung (5) senkrechten Ebene verschiebbar geführten Klemmschieber (103) in Eingriff steht, und der Klemmschieber (103) einen zu dem Schieber (75) der Schneideinrichtung (60) derart angeordneten Klemmfinger (107) aufweist, daß durch eine durch die Rotation der Kurvenscheiben (92,93) bedingte Verschwenkung des Schwenkkörpers (98) der Klemmschieber (103) verschoben und die Leitung (5) zwischen dem Ende (109) des Klemmfingers (107) und dem schneidmesserseitigen Ende des Schiebers (75) klemmend gehalten wird.

34. Vorrichtung nach Anspruch 33, **dadurch gekennzeichnet**, daß die Schwenkarme (94,95) zur tangentialen Auflage auf den Kurvenscheiben (92,93) Rollen (96,97) aufweisen, die um zu der Schwenkachse (99) parallele Achsen drehbar gelagert sind.

35. Vorrichtung nach Anspruch 33 oder 34, **dadurch gekennzeichnet**, daß der Schieber (75) auf seinen senkrechten Längsseiten sich senkrecht nach oben erstreckende Führungsschienen (104) aufweist, die zwischen sich einen Spalt (105) zur Aufnahme und Führung des Klemmschiebers (103) bilden.

36. Vorrichtung nach Anspruch 35, **dadurch gekennzeichnet**, daß der Klemmschieber (103) aus einem flachen Körper besteht, dessen Dicke an den Spalt (105) angepaßt ist, und der in Richtung des Fingers (107) eine randoffene, vorzugsweise rechteckförmige Ausnehmung (106) aufweist, in die eine an dem Finger (101) um eine zur Schwenkachse (99) parallele Achse drehbar gelagerte Rolle (102) zur durch Verschwenkung des Schwenkkörpers (98) bedingter Verschiebung des Klemmschiebers (103) eingreift.

37. Vorrichtung nach einem oder mehreren der Ansprüche 33 bis 36, **dadurch gekennzeichnet**, daß der Klemmfinger (107) an dem Klemmschieber (103) um eine zur Leitung (5) parallele Achse (108) schwenkbar gelagert ist.

38. Vorrichtung nach einem oder mehreren der Ansprüche 33 bis 37, **dadurch gekennzeichnet**, daß der Klemmfinger (107) seinem Ende (109) gegenüberliegend eine Verlängerung (111) aufweist, zwischen welcher und dem Klemmschieber (103) eine Spiraldruckfeder (112) angeordnet ist.

39. Vorrichtung nach einem oder mehreren der Ansprüche 32 bis 38, **dadurch gekennzeichnet**, daß die Antriebswelle (62) und die Welle (91) relativ zueinander derart rotieren und die Kurvenform der Kurvenscheiben (92,93) derart ausgebildet ist, daß die Leitung (5) vor dem Abschneiden und bis zum Weitertransport klemmend gehalten wird.

## Claims

1. Method for the selective positioning of electrical leads, especially for the cutting to length of a lead and fitment of pieces of lead which have been cut to length to electrical connectors in an automatic cable connector fitting device, a plurality of different leads, in each case drawn off one cable drum, being supported parallel side-by-side at a distance and being displaced en bloc, for the selective positioning, at right angles to the transportation direction of a lead which is to be cut to length, until a predetermined lead (5) is positioned at a predetermined point, characterised in that the leads are supported along a straight envelope line of a surface which is curved in the shape of a circular arc and are pivoted en bloc, for the selective positioning, in the circumferential direction of the plane of the circular arc until the predetermined lead (5) is positioned in the culmination envelope line of the plane which is curved in the shape of a circular arc.

2. Method according to Claim 1, characterised in that the leads which are not to be cut to length are supported in a clamped manner.

3. Method according to Claim 1 and/or 2, characterised in that a lead loop is formed between the support of the predetermined lead (5) and the cable drum.

4. Method according to one or more of Claims 1 to 3, characterised in that each lead is supported and clamped at two points which are separated from one another in the lead transportation direction, and the lead loop for the predetermined lead (5) is formed in front of the first of the two bearing points which are passed in the lead transportation direction.

5. Method according to Claim 3 and/or 4, characterised in that each lead is supported in an unclamped manner in front of the lead loop.

6. Method according to Claim 4 or 5, characterised in that the predetermined surface which is curved in the shape of a circular arc in the culmination envelope line covers the positioned unclamped lead with a transportation device (2) between the first and second bearing point, and is transported cyclically in the direction of a cutting-to-length device (60).

7. Method according to one or more of Claims 1 to 6, characterised in that the piece of lead which is to be cut to length is held in a clamped manner for the time interval from before the start of the cutting-to-length process until further transportation of the piece of lead which has been cut to length.

8. Device for the selective positioning of electrical leads, especially for the cutting to length of a lead and fitment of pieces of lead which have been cut to length to electrical connectors in an automatic cable connector fitting device, especially for carrying out the method according to one or more of Claims 1 to 7, having a lead storage device (1) which extends at right angles to the transportation direction of a lead which is to be cut to length, has supporting points, arranged at a distance from one another, for leads and can be displaced in a reciprocating manner in the direction of its extent, characterised in that the storage device (1) comprises supporting points, arranged along a circular arc, for the leads in such a manner that the leads come to rest along a straight envelope line of a surface which is curved in the shape of a circular arc, and in that the storage device (1) is supported such that it can pivot in a reciprocating manner in the circumferential direction of the circular arc.

9. Device according to Claim 8, characterised in that the storage device (1) consists of at least two bars (6, 7) which are of equal length, are arranged one behind the other in the transportation direction (4) of the lead (5) at a distance forming an intermediate space (20) and are curved in the shape of a convex arc, into each of which bars a row of holes (8, 9) is incorporated on a circular arc, with penetrating holes (10) which extend in the transportation direction (4) and are arranged at a lateral distance from one another, the holes (10) of the row of holes (9) being aligned with the holes (10) of the row of holes (8).

10. Device according to Claim 9, characterised in that all the holes (10) have an identical diameter.

11. Device according to Claim 9 and/or 10, characterised in that in each case one supporting arm (11) is arranged at the free ends of the bars (6, 7), the supporting arms (11) of one bar (6) or (7) being directed to run towards one another downwards in a V-shape, and merging into a pivoting arm (12) which projects downwards.

12. Device according to Claim 11, characterised in that, in the free lower end region, the pivoting arms (12) are connected to one another via a pivoting shaft (13) which is arranged horizontally and is supported in the end regions such that it can rotate, and a short supporting shaft (14), which extends parallel to the pivoting shaft (13), in each case engages in a firmly resting supporting foundation (15) and is supported there such that it can rotate, plugs into each pivoting arm (12) at a distance vertically above the pivoting shaft (13).

13. Device according to Claim 12, characterised in that the pivoting shaft (13) passes such that it can rotate through a block (16) which is connected to a coupling (17) on which a drive means engages which gives the storage device a pivoting movement about the supporting shafts (14).

14. Device according to one or more of Claims 11 to 13, characterised in that a further bar (21), of identical design and likewise having penetrating holes (10) in a row of holes (22), is arranged at a distance in front of the bar (6), forming an intermediate space (23).

15. Device according to Claim 14, characterised in that in each case one web (24), extending parallel to the transportation direction (4), is arranged on the two supporting arms (11) of the bar (6), at the same point in each case, a short supporting arm (25) emerging at right angles upwards at the free end from each web (24), which short supporting arm (25) is seated on the free end of the bar (21) which has the shape of a convex arc.

16. Device according to one or more of Claims 8 to 15, characterised in that the bars (6, 7) are equipped with clamping devices for each hole (10).

17. Device according to Claim 16, characterised in that a clamping device has a bolt (26) which is supported in the bar (6) or (7) and projects from above into a hole (10), and is pressed by suitable means onto the respective lead, so that the latter is clamped.

18. Device according to one or more of Claims 14 to 17, characterised in that a loop forming device (27) is arranged in or above the intermediate space (23), which loop forming device (27) is supported by drive means such that it can be moved up and down in the vertical plane in which the culmination point of the circular arcs lies.

19. Device according to Claim 18, characterised in that the loop forming device (27) has an inherently rotating wheel (28a) whose running surface (29) is grooved and whose shaft (30) is arranged horizontally and vertically with respect to the transportation direction (4) of the lead (5).

20. Device according to one or more of Claims 9 to 19, characterised in that a transportation device (2) for the respective lead which is to be cut to length is arranged in the intermediate space (20) between the bars (6, 7).

21. Device according to Claim 20, characterised in that the transportation device (2) has an upper, endless transportation belt (34) which is guided over rollers (33), and a lower, further, endless transportation belt (36) which is guided over rollers (35) and is arranged under the transportation belt (34), the lower strand of the transportation belt (34) forming a gap (37) with the upper strand of the transportation belt (36), the transportation belts (34) and (36) being aligned in the transportation direction (4), and the gap (37) being located in the plane of the lead (5) which is to be cut to length and at the culmination of the circular arc.

22. Device according to Claim 21, characterised in that the upper transportation belt (34) and the lower transportation belt (36) are constructed such that they can driven at the same speed.

23. Device according to Claim 22, characterised in that, via a toothed belt (39), a motor (38) drives a gear wheel (41) which is seated on the shaft (40) of a roller (33), the shafts (40) of the rollers (33) being supported such that they can rotate.

24. Device according to Claim 23, characterised in that the drive is transferred to the lower transportation belt (36) by means of a gearwheel which is seated on one of the shafts (40) and engages in a gearwheel which is seated on one of the shafts of the rollers (35).

25. Device according to one or more of Claims 21 to 24, characterised in that the rollers (35) of the lower transportation belt (36) are arranged on a support which is independent of the support of the rollers (33) of the upper transportation belt (34), which support is connected to a lifting device (43) and is supported such that it can be moved up and down.

26. Device according to Claim 25, characterised in that the lifting device (43) has two vertical columns (44) which are arranged at a distance from one another and parallel at a distance from the transportation belt (36), and in each case plug into one of the supporting foundations (15), and the columns (44) in each case pass through a sliding guide bush (45), which sliding guide bushes are connected to one another via a connecting plate (47), forming a lifting carriage (51).

27. Device according to Claim 26, characterised in that, in order to drive the lifting carriage (51), a hole (48) is incorporated in the connecting plate (47), in which hole an eccentric disc (50) is seated which is driven such that it can rotate about a horizontal shaft (49).

28. Device according to Claim 27, characterised in that the hole (48) and the eccentric disc (50) are matched to one another in terms of their three-dimensional shape such that a rotational movement of the eccentric disc (50) causes an upwards and downwards movement of the lifting carriage (51).

29. Device according to one or more of Claims 26 to 28, characterised in that in each case one supporting arm (52) extends upwards and downwards from each guide bush (45) in the direction of the transportation belt (36), a vertical column (53) plugs into the free end region of each lower supporting arm (52), over which vertical column (53) a round sleeve (54) is inverted which, at the lower end, has an annular collar (55), a spiral compression spring (53a) is located on the column (53) between the collar (55) and the lower supporting arm (52), and each sleeve (54) passes freely through a hole (57) in the upper supporting arm (52), the shaft supporting a roller (35) at the upper free end of each sleeve (54).

30. Device according to one or more of Claims 8 to 29, characterised in that the lead storage device (1) has a cutting-to-length device (3) arranged after it, seen in the transportation direction of the lead (5), which cutting-to-length device (3) consists of a cutting device (60) and a clamping device (61) which interacts with the cutting device (60) in order to hold the piece of the lead (5) which is to be cut to length, during the cutting process and until further transportation of the piece of lead which has been cut to length.

31. Device according to Claim 30, characterised in that the cutting device (60) has an elongated slide (75) which is guided such that it can be displaced at right angles to the lead (5) and preferably has a rectangular or square cross-section and which, at one end, supports a cutting blade (81) arranged in the region of the lead (5) and, at the other end, is connected via a connecting rod (73) to a crank drive.

32. Device according to Claim 31, characterised in that the crank drive consists of a drive shaft (62) which is preferably arranged parallel to the lead (5) and supports an eccentric journal (64) on which a connecting rod (66) engages which, at the other end, is connected to a pivoting arm (68) which is mounted on a pivoting shaft (69) which is supported in a fixed location, the pivoting shaft (69) being arranged parallel to the drive shaft (62) and having a second pivoting arm (71) which is connected to the end of the connecting rod (73) opposite the slide (75).

33. Device according to Claim 32, characterised in that the drive shaft (62) is connected via a toothed belt (90) to a shaft (91) of the clamping device (61), which shaft (91) is supported in a fixed location in an arrangement parallel to the drive shaft (62), the shaft (91) preferably carrying two cam discs (92, 93) which are arranged coaxially side-by-side, on whose diametrically opposite sides in each case one pivoting arm (94, 95) of a pivoting body (98) rests tangentially, which pivoting body (98) is supported such that it can move in a pivoting manner about a pivoting shaft (99) which is supported in a fixed position and is parallel to the shaft (91), the pivoting body (98) having a finger (101) on its side opposite the pivoting arms (94, 95), which finger (101) engages with a clamping slide (103) which is guided such that it can be displaced in plane at right angles to the extent of the lead (5), and the clamping slide (103) has a clamping finger (107) which is arranged with respect to the slide (75) of the cutting device (60) in such a manner that, as a result of pivoting of the pivoting body (98) caused by the rotation of the cam discs (92, 93), the clamping slide (103) is displaced and the lead (5) is held in a clamped manner between the end (109) of the clamping finger (107) and the end of the slide (75) on the cutting blade side.

34. Device according to Claim 33, characterised in that the pivoting arms (94, 95) have rollers (96, 97) for resting tangentially on the cam discs (92, 93), which rollers (96, 97) are supported such that they can rotate about shafts which are parallel to the pivoting shaft (99).

35. Device according to Claim 33 or 34, characterised in that the slide (75) has guide rails (104) on its vertical longitudinal sides, which guide rails (104) extend vertically upwards and form a gap (105) between them for holding and guiding the clamping slide (103).

36. Device according to Claim 35, characterised in that the clamping slide (103) consists of a flat body whose thickness is matched to the gap (105) and which, in the direction of the finger (107), has a preferably rectangular recess (106), which is open at the edge and into which a roller (102), which is supported on the finger (101) such that it can rotate about a shaft parallel to the pivoting shaft (99), engages for displacement of the clamping slide (103) which is caused by pivoting of the pivoting body (98).

37. Device according to one or more of Claims 33 to 36, characterised in that the clamping finger (107) is supported on the clamping slide (103) such that it can pivot about a shaft (108) parallel to the lead (5).

38. Device according to one or more of Claims 33 to 37, characterised in that the clamping finger (107) has an extension (111) opposite its end (109), between which extension (111) and the clamping slide (103) a spiral compression spring (112) is arranged.

39. Device according to one or more of Claims 32 to 38, characterised in that the drive shaft (62) and the shaft (91) rotate relative to one another in such a manner, and the cam shape of the cam discs (92, 93) is constructed in such a manner, that the lead (5) is held in a clamped manner before being cut off and until further transportation.

## Revendications

1. Procédé de positionnement sélectif de conducteurs électriques, en particulier pour tronçonner un conducteur et équiper des conducteurs tronçonnés avec des connecteurs électriques dans une machine automatique de fabrication de câbles, dans lequel plusieurs connecteurs différents, tirés chacun d'un rouleau de câble, sont montés parallèlement les uns aux autres à intervalle, les uns à côté des autres, et sont décallés en bloc perpendiculairement à la direction de transport d'un conducteur devant être tronçonné, en vue de leur positionnement sélectif, jusqu'à ce qu'un conducteur prédéterminé (5) soit positionné dans une position prédéterminée, caractérisé en ce que les conducteurs sont montés le long d'une génératrice droite d'une surface courbée en arc de cercle et sont basculés en bloc dans la direction périphérique de la surface en arc de cercle, en vue de leur positionnement sélectif, jusqu'a ce que le conducteur prédéterminé (5) soit positionné sur la génératrice supérieure de la surface courbe en arc de cercle.

2. Procédé selon la revendication 1, caractérisé en ce que les conducteurs qui ne doivent pas être tronçonnés sont fixés par pincement.

3. Procédé selon la revendication 1 et/ou la revendication 2, caractérisé en qu'entre le support du connecteur prédéterminé (5) et le rouleau de câble est formée une boucle de conducteur.

4. Procédé selon une ou plusieurs des revendications 1 à 3, caractérisé en ce que chaque conducteur est monté et pincé en deux positions écartées l'une de l'autre dans la direction de transport du conducteur, et la boucle de conducteur du conducteur prédéterminé (5) est formée avant la première des deux positions de montage, qui se trouve en arrière dans la direction de transport du conducteur.

5. Procédé selon la revendication 3 et/ou la revendication 4, caractérisé en ce que chaque conducteur est monté sans pincement avant la boucle de conducteur.

6. Procédé selon la revendication 4 ou la revendication 5, caractérisé en ce que le conducteur prédéterminé positionné sur la génératrice supérieure de la surface courbée en arc de cercle et non pincé, est saisi par un dispositif de transport entre la première et la deuxième position de montage, et est transporté de façon cadencée dans la direction d'un dispositif de tronçonnage (60).

7. Procédé selon une ou plusieurs des revendications 1 à 6, caractérisé en ce que le morceau de conducteur devant être tronçonné est maintenu pincé pendant la durée allant du début du processus de tronçonnage jusqu'au transport ultérieur d'un morceau de conducteur tronçonné.

8. Dispositif de positionnement sélectif de conducteurs électriques, en particulier pour tronçonner un conducteur et équiper des conducteurs tronçonnés avec des connecteurs électriques dans une machine automatique de fabrication de câbles, en particulier pour la mise en oeuvre du procédé selon une ou plusieurs des revendications 1 à 7, avec un dispositif de stockage de conducteurs qui s'étend perpendiculairement à la direction de transport d'un conducteur devant être tronçonné, ledit dispositif de stockage de conducteurs comportant des positions de support de conducteurs disposées écartées les unes des autres et pouvant être décallées vers l'avant et vers l'arrière dans sa direction longitudinale,
caractérisé en ce que le dispositif de stockage (1) comporte des positions de support des conducteurs disposées le long d'un arc de cercle, de façon que les conducteurs s'étendent le long d'une génératrice droite d'une surface courbée en arc de cercle, et le dispositif de stockage (1) est monté pivotant vers l'avant et vers l'arrière dans la direction périphérique de l'arc de cercle.

9. Dispositif selon la revendication 8, caractérisé en ce que le dispositif de stockage (1) consiste en au moins deux poutres (6,7) de même longueur, disposées l'une derrière l'autre dans la direction de transport (4) du conducteur (5), avec un écartement formant un espace intermédiaire (20), courbées en forme d'arc convexe, dans chacune desquelles est réalisée une rangée de trous (8, 9), selon un arc de cercle, avec des trous traversant (10) qui s'étendent dans la direction de transport (4) et sont disposés écartés latéralement les uns des autres, les trous (10) de la rangée de trous (9) étant alignés avec les trous (10) de la rangée de trous (8).

10. Dispositif selon la revendication 9, caractérisé en ce que tous les trous (10) présentent le même diamètre.

11. Dispositif selon la revendication 9, et/ou la revendication 10, caractérisé en ce qu'à l'extrémité libre de chaque poutre (6 et 7) est disposé un bras de support (11), les bras de suport (11) d'une poutre (6 ou 7) étant dirigés l'un vers l'autre vers le bas en forme de V, et se prolongeant par un bras pivotant (12) qui s'étend vers le bas.

12. Dispositif selon la revendication 11, caractérisé en ce que, dans leurs zones d'extrémité libre inférieures, les bras pivotant (12) sont reliés ensemble par un axe de pivotement (13) disposé horizontal, monté rotatif dans la zone d'extrémité, à une certaine distance verticalement au-dessus de l'axe de pivotement (13) de chaque bras de pivotement (12) est fixé un axe de support (14) court, qui s'étend parallèlement à l'axe de pivotement (13), chaque axe de support étant lié à une fondation (15) de support fixe solide, et monté rotatif sur ladite fondation.

13. Dispositif selon la revendication 12, caractérisé en ce que l'axe de pivotement (13) traverse un bloc (16) en permettant la rotation dudit bloc (16), ledit bloc (16) étant lié à un accouplement (17), couplé à un moyen d'entraînement, qui donne au dispositif de stockage un mouvement de pivotement autour de l'axe de support (14).

14. Dispositif selon une ou plusieurs des revendications 11 à 13, caractérisé en ce que, devant la poutre (6) est disposée une autre poutre (21) de même forme, avec un écart formant un espace intermédiaire (23), dotée également de trous traversant (10) selon une ligne de trous (22).

15. Dispositif selon la revendication 14, caractérisé en ce qu'une entretoise (24), s'étendant parallèlement à la direction de transport (4), est disposée sur chacun des deux bras de support (11) de la poutre (6), les deux entretoises étant disposées à la même position, un court bras de support (25) s'étendant à l'extrémité libre de chaque entretoise (24), à angle droit vers le haut, ledit court bras de support (25) s'appuyant à l'extrémité libre de la poutre (21) en forme d'axe convexe.

16. Dispositif selon une ou plusieurs des revendications 8 à 15, caractérisé en ce que les poutres (6, 7) sont dotées de dispositifs de serrage pour chaque trou (10).

17. Dispositif selon la revendication 16, caractérisé en ce qu'un dispositif de serrage comporte un boulon (26), qui est monté dans la poutre (6 ou 7) et fait saillie depuis le haut dans un trou (10), et le dispositif de serrage est serré sur son conducteur par des moyens adaptés, de façon que le conducteur soit coincé.

18. Dispositif selon une ou plusieurs des revendications 14 à 17, caractérisé en ce qu'un dispositif de formation de boucles (27) est disposé dans ou sur l'espace intermédiaire (23), ledit dispositif de formation de boucles étant monté déplaçable vers le haut et vers le bas par des moyens d'entraînement, dans un plan vertical dans lequel se trouve le sommet de l'arc de cercle.

19. Dispositif selon la revendication 18, caractérisé en ce que le dispositif de formation de boucles (27) comporte une roue rotative (28a), dont la surface de roulement (29) est cannelée, et dont l'axe (30) est disposé horizontal, perpendiculairement à la direction de transport (4) du conducteur (5).

20. Dispositif selon une ou plusieurs des revendications 9 à 19, caractérisé en ce que, dans l'espace intermédiaire (20) entre les poutres (6, 7), est disposé un dispositif de transport (2) pour le conducteur devant être tronçonné.

21. Dispositif selon la revendication 20, caractérisé en ce que le dispositif de transport (2) comporte une courroie de transport (34) supérieure sans fin, guidée sur des galets (33), et une autre courroie de transport inférieure (36), sans fin, disposée en dessous de la courroie de transport (34), et guidée sur des galets (33), le brin inférieur de la courroie de transport (34) formant avec le brin supérieur de la courroie de transport (36) une fente (37), les courroies (34 et 36) étant dirigées dans la direction de transport (4), la fente (37) se trouvant dans le plan du conducteur (5) à tronçonner et au sommet de l'arc de cercle.

22. Dispositif selon la revendication 21, caractérisé en ce que la courroie de transport supérieure (34) et la courroie de transport inférieure (36) sont conçues de façon à être entraînées avec une même vitesse.

23. Dispositif selon la revendication 22, caractérisé en ce qu'un moteur (38) est couplé par l'intermédiaire d'une courroie dentée (39) à un pignon (41) fixé à l'axe (40) d'un galet (33), les axes (40) des galets (33) étant montés rotatifs.

24. Dispositif selon la revendication 23, caractérisé en ce que le mouvement est transmis à la courroie de transport inférieure (36) par un pignon fixé a l'un des axes (40), lequel pignon s'engrène avec un pignon fixé à l'un des axes des galets (35).

25. Dispositif selon une ou plusieurs des revendications 21 à 24, caractérisé en ce que les galets (35) de la courroie de transport inférieure (36) sont disposés sur un support indépendant du support des galets (33) de la courroie de transport supérieure (34), lequel support est en liaison avec un dispositif de levage (43) et est monté de façon à pouvoir être déplacé vers le haut et vers le bas.

26. Dispositif selon la revendication 25, caractérisé en ce que le dispositif de levage (43) présente deux colonnes (44) s'étendant verticalement, qui sont disposées écartées l'une de l'autre et parallèles l'une à l'autre à une certaine distance de la courroie de transport (36), et qui sont fixées chacune à une des fondations de support (15), les colonnes (44) traversant chacune une douille de guidage par coulissement (45), lesquelles douilles de guidage sont liées l'une à l'autre par une plaque de liaison (47) pour former un coulisseau de levage (51).

27. Dispositif selon la revendication 26, caractérisé en ce que, pour l'entraînement du coulisseau de levage (51), est réalisé dans la plaque de liaison (47) un trou (48), dans lequel est logé un disque excentré (50), entraîné de façon à être rotatif autour d'un axe horizontal (49).

28. Dispositif selon la revendication 27, caractérisé en ce que le trou (48) et le disque excentré (50) sont en correspondance géométrique, de façon qu'un mouvement de rotation du disque excentré (50) entraîne un mouvement vers le haut et vers le bas du coulisseau de levage (51).

29. Dispositif selon une ou plusieurs des revendications 26 à 28, caractérisé en ce qu'à partir de chaque douille de guidage (45), un bras de support (52) s'étend en haut et en bas en direction de la courroie de transport (36), une colonne disposée verticalement (53) est fixée dans la zone d'extrémité libre de chaque bras de support inférieur (52), ladite colonne (53) étant recouverte par une douille ronde (54), qui présente à son extrémité inférieure un collet annulaire (55), un ressort de compression à spirale (53a) se trouvant sur la colonne (53), entre le collet (55) et le bras de support inférieur (52), chaque douille (54) traversant librement un trou (57) dans le bras de support supérieur (52), l'axe d'un galet (35) étant monté à l'extrémité libre supérieure de chaque douille (54).

30. Dispositif selon une ou plusieurs des revendications 8 à 29, caractérisé en ce qu'après le dispositif de stockage de conducteurs (1), vu dans la direction de transport du conducteur (5), est disposé un dispositif de tronçonnage (3), qui consiste en un dispositif de coupe (60) et un dispositif de blocage (61) qui coopère avec le dispositif de coupe (60) pour maintenir le morceau du conducteur (5) à tronçonner pendant le processus de coupe et jusqu'au transport ultérieur du morceau de conducteur tronçonné.

31. Dispositif selon la revendication 30, caractérisé en ce que le dispositif de coupe (60) comporte un coulisseau (75) allongé, guidé en coulissement perpendiculairement au conducteur (5), ayant de préférence une section rectangulaire ou carrée, qui porte à une extrémité un couteau (81) disposé dates la région du conducteur (5), et qui est lié à l'autre extrémité à une transmission à manivelle par l'intermédiaire d'un bielle (73).

32. Dispositif selon la revendication 31, caractérisé en ce que la transmission à manivelle consiste en un arbre d'entraînement (62), de préférence parallèle au conducteur (5), lequel arbre d'entraînement (62) porte un ergot excentré (64) sur lequel est montée une bielle (66) dont l'autre extrémité est liée à un bras pivotant (68) lié à un axe de pivotement (69) qui est monté de façon a' être fixe, l'axe de pivotement (69) étant disposé parallèle à l'arbre d'entraînement (62) et présentant un deuxième bras pivotant (71), qui est lié à l'extrémité de la bielle éloignée du coulisseau (75).

33. Dispositif selon la revendication 32, caractérisé en ce que l'arbre d'entraînement (62) est lié par l'intermédiaire d'une courroie dentée (90) avec un arbre (91) du dispositif de blocage (61), ledit arbre (91) étant monté dans une position fixe, dans une disposition parallèle à l'arbre d'entraînement (62), l'arbre (91) portant de préférence deux disques à came (92, 93) disposés coaxialement l'un à côté de l'autre, un bras pivotant (94, 95) d'un corps pivotant (98), monté dans une position fixe et rotatif autour d'un axe de pivotement (99) parallèle à l'arbre (91), s'appuient tangentiellement sur chaque disque à came, sur un côté diamètralement opposé par rapport à l'autre disque à came, le corps pivotant présentant un doigt (101) sur son côté opposé aux bras pivotants (94, 95), ledit doigt (101) étant lié à un coulisseau de blocage (103) guidé en coulissement dans un plan perpendiculaire à la direction du conducteur (5), le coulisseau de blocage (103) présentant un doigt de blocage (107) disposé par rapport au coulisseau (75) du dispositif de coupe (60) de telle façon que, par un pivotement du corps de pivotement (98), provoqué par la rotation des disques à came (92, 93), le coulisseau de blocage (103) est déplacé et le conducteur (5) est maintenu bloqué entre l'extrémité (109) du doigt de blocage (107) et l'extrémité du coulisseau (75) qui est proche du couteau.

34. Dispositif selon la revendication 33, caractérisé en ce que les bras pivotants (94, 95) présentent pour leur appui tangentiel sur les disques à came (92, 93) des galets (96, 97), qui sont montés rotatifs sur des axes parallèles à l'axe de pivotement (99).

35. Dispositif selon la revendication 33 ou la revendication 34, caractérisé en ce que le coulisseau (75) présente sur ses côtés longitudinaux verticaux, des rails de guidage (104) qui s'étendent verticalement vers le haut et qui forment entre eux une fente (105) pour recevoir et guider le coulisseau de blocage.

36. Dispositif selon la revendication 35, caractérisé en ce que le coulisseau de blocage (103) consiste en un corps plat, dont l'épaisseur correspond à la fente (105) et qui présente dans la direction du doigt (107) un évidement (106) marginal ouvert, de préférence de forme rectangulaire, dans lequel est accouplé un galet (102) monté rotatif sur le doigt (101) autour d'un axe parallèle à l'axe de pivotement (99), pour le déplacement du coulisseau de blocage (103) provoqué par le pivotement du corps pivotant (98).

37. Dispositif selon une ou plusieurs des revendications 33 à 36, caractérisé en ce que le doigt de blocage (107) est monté pivotant sur le coulisseau de blocage (103), autour d'un axe (108) parallèle au conducteur (5).

38. Dispositif selon une ou plusieurs des revendications 33 à 37, caractérisé en ce que le doigt de blocage (107) comporte un prolongement (111) à son extrémité (109), un ressort de compression à spirale (112) étant disposé entre le prolongement (111) et le coulisseau de blocage (103).

39. Dispositif selon une ou plusieurs des revendications 32 à 38, caractérisé en ce que l'entraînement à manivelle (62) et l'arbre (91) tournent de telle façon l'un par rapport à l'autre, et la forme de came des disques à came (92, 93) et conçue de telle façon, que le conducteur (5) est maintenu coincé avant le tronçonnage et jusqu'à son transport ultérieur.
